# FASCICULE DE BREVET EUROPEEN

(11) **EP 0 149 057 B1**
(45) Date de publication et mention de la délivrance du brevet: **15.06.1988**
(21) Numéro de dépôt: 84114054.4
(22) Date de dépôt: 21.11.1984
(51) Int. Cl.: F24H 1/00, F24D 7/00

(54) **Appareil pour la conversion d'énergie électrique en énergie thermique**
Gerät zum Umsetzen von elektrischer Energie in thermische Energie
Apparatus for the conversion of electric energy into thermal energy

(30) Priorité: 02.12.1983 CH 6476/83
(43) Date de publication de la demande: 24.07.1985
(73) Titulaire: Porcellana, Michel, 1920 Martigny (CH)
(72) Inventeur: Porcellana, Michel, 1920 Martigny (CH)
(74) Mandataire: Micheli, Michel-Pierre

(56) Documents cités:
- EP-A- 0 067 928
- WO-A-81/00447
- DE-A- 3 010 074
- FR-A- 1 101 962
- US-A- 3 813 036

## Description

La présente invention se rapporte à un appareillage pour la conversion d'énergie électrique en énergie thermique, utilisable notamment pour le chauffage de locaux et pour la production d'eau chaude sanitaire.

Les systèmes actuellement utilisés pour le chauffage de locaux ou la production d'eau chaude sanitaire comportent un circuit d'un fluide caloporteur, respectivement d'eau chaude sanitaire, chauffé directement ou indirectement par une source de chaleur constitué par une chaudière à combustible liquide ou gazeux ou plus rarement par une chaudière électrique à résistance ou à électrodes. Tous ces systèmes présentent des avantages et des inconvénients bien connus et dépendant essentiellement de la source d'énergie mise en oeuvre.

On connaît également déjà du document EP-A-67928 un appareil de chauffage pour véhicule automobile, qui comprend notamment, dans une enceinte fermée, une pompe hydraulique entraînée par un moteur électrique et dont la conduite de refoulement est munie d'un organe de réduction du flux. D'autre part, il est connu, par exemple comme décrit dans le document WO-A-81/00447, d'immerger un moteur et un compresseur dans un fluide de manière à diminuer les pertes thermiques.

Le but de cette invention consiste à fournir un nouvel appareillage électrothermomécanique pour la conversion d'énergie électrique en énergie thermique, avec conversion intermédiaire partielle en énergie mécanique, qui présente par rapport aux systèmes connus un encombrement réduit et un meilleur rendement énergétique, et qui puisse également travailler comme générateur électrique.

L'appareil selon l'invention, visant à atteindre le but précité, présente les caractéristiques énoncées dans la revendication 1.

La solution préconisée par l'invention fait donc intervenir la transformation intermédiaire de l'énergie électrique en énergie mécanique, puisque la source d'énergie électrique est utilisée pour actionner un moteur, entraînant lui-même une pompe hydraulique dont le flux de refoulement est volontairement réduit, de manière à ce que le moteur électrique se trouve en condition de surchauffe et fonctionne ainsi comme générateur de chaleur, celle-ci étant directement et complètement transmise au fluide athermique caloporteur dans lequel il est immergé. Bien entendu, chaque appareillage peut comporter plusieurs groupes moteur électrique-pompe hydraulique.

De préférence, le moteur électrique entraînant la pompe hydraulique est équipé d'un condensateur de compensation du cos <p.

Sur les dessins annexés :
- la figure 1 est un schéma général d'une installation de chauffage de locaux ; et
- la figure 2 est un schéma illustrant partiellement une réalisation de l'appareil de conversion d'énergie selon l'invention.

En référence tout d'abord à la figure 1, l'installation illustrée comporte une enceinte 1 isolée thermiquement et remplie d'un fluide diathermique caloporteur 2, constitué par exemple d'une huile ou d'un mélange d'huile approprié, un moteur électrique 3 associé à une pompe hydraulique 4 (d'un type courant, à engrenages, à membranes, etc.), ce moteur et cette pompe étant immergés directement dans le fluide caloporteur 2.

La conduite d'aspiration 5 de la pompe 4 est immergée dans le fluide caloporteur, alors que la conduite de refoulement 6 de celle-ci communique d'une part avec une conduite de dérivation 7 munie d'une vanne de réglage 8 et d'autre part avec une vanne de réduction 9 du flux de refoulement commandée par un moteur 10 asservi à des moyens de mesure de la température T, du fluide caloporteur 2. Les orifices de sortie des vannes 8, 9 communiquent directement avec ledit fluide 2.

En ce qui concerne le fonctionnement de cet appareillage, les vannes 8, 9 doivent tout d'abord être complètement ouvertes au moment du démarrage du moteur électrique 3, de manière à assurer pour un temps limité les conditions de régime dudit moteur 3 et de la pompe 4 accouplée à celui-ci. Une fois le démarrage du moteur 3 effectué et le régime précité atteint, la vanne de dérivation 8 est fermée, de telle sorte que la totalité du flux d'huile 2 soit envoyée par la pompe 4 dans la vanne de réduction 9, dont l'ouverture est réglée automatiquement par le moteur 10, afin de créer un étranglement au flux refoulé dans le bain d'huile. Cet étranglement, préalablement dimensionné, provoque une lamination de l'huile et une surcharge de la pompe 4 et par conséquent du moteur 3, lequel se trouve alors en condition de surchauffe, l'énergie thermique ainsi créée étant directement et complètement transmise au fluide caloporteur 2. De plus, la lamination de l'huile refoulée dans le bain par l'étranglement de la vanne libère de la chaleur, qui est également transmise au fluide caloporteur.

Le réglage automatique de la température du fluide caloporteur 2 est assuré par le réglage de l'échauffement apporté par le moteur 3, qui dépend de l'ouverture de la vanne de réduction 9, laquelle est commandée par un moteur 10 asservi à un élément de mesure T, ladite température, en fonction d'une valeur désirée prédéterminée. De plus, l'obtention d'une température également prédéterminée de régime et/ou de sécurité est contrôlée par un thermostat T₂, et provoque l'arrêt du moteur 3. Cet arrêt commande également automatiquement l'ouverture de la vanne 9 en vue d'un démarrage subséquent dudit moteur.

L'appareillage tel qu'il vient d'être décrit peut être utilisé pour chauffer le fluide caloporteur 2 en vue de l'utilisation directe de celui-ci dans un circuit externe de chauffage, ou bien de son utilisation indirecte qui implique la présence d'un échangeur de chaleur immergé dans ledit fluide et qui est relié à un circuit de chauffage extérieur d'un autre fluide caloporteur ou de production d'eau chaude sanitaire.

Sur la figure 1 est illustrée la première possibilité précitée. La température de régime de l'huile 2 étant atteinte, un thermostat T₃ commande une pompe de circulation 12, dont la conduite d'aspiration 13 est immergée dans l'huile 2 et la conduite de refoulement 14 est raccordée, à l'extérieur de l'enceinte 1, à la tubulure d'aller 15 d'un circuit extérieur de chauffage traversant des radiateurs 11. La pompe de circulation 12 et son moteur d'entraînement étant immergés dans le bain d'huile 2, ils contribuent également positivement au bilan énergétique global en fournissant audit bain de la chaleur provenant de leur fonctionnement respectif.

Il est nécessaire de disposer d'un système de contrôle de la circulation extérieure de l'huile 2 dans les radiateurs 11 qui, autant pour la continuité du service et la sécurité de l'installation, que pour une meilleure efficacité dans le transport de chaleur, doivent demeurer pleins d'huile et à une pression à peu près uniforme. Un tel système est réalisé ici par un circuit hydraulique dérivé 16, en liaison avec la conduite de refoulement 14 de la pompe 12 équipée d'une soupape de sécurité 17 étalonnée, et qui reconduit l'huile 2 dans le bain lorsque la pression de refoulement 14 atteint une valeur excessive. Ce circuit hydraulique 16 se termine par un raccordement sur la tubulure de retour 18 du circuit externe, à travers une vanne de contrôle 19 de la pression du circuit externe. Cette vanne 19 voit son ouverture de déflection dans l'enceinte 1 réglée pour l'huile en retour par la canalisation 16 au moyen de la pression existante de l'huile elle-même ; elle est structurellement conçue avec un entraînement hydraulique par un petit piston 20 en opposition avec un ressort 21 préalablement étalonné, réglant l'ouverture et la fermeture de la tubulure de retour 18 de la pression d'huile dans le circuit 16 et ainsi de la pression à la sortie de la pompe 12. De plus, un thermostat T₄ peut être prévu, connecté avec la pompe 12, pour la régulation de la circulation extérieure en fonction des variations de température prédéterminées de l'huile dans les radiateurs 11, et cette régulation peut être couplée avec le contrôle de la température de l'huile dans l'enceinte 1 commandé par les thermostats T₂ et T₃.

En pratique, dans le cas donné ici à titre d'exemple d'une petite installation destinée au chauffage d'une maison individuelle, on peut utiliser une enceinte contenant environ 50 litres de fluide caloporteur et dans laquelle sont immergés deux moteurs de 2 kW actionnant chacun une pompe oléodynamique à engrenages, par exemple du type « Lamborghini type L gr. 05 ». Le fluide caloporteur utilisé peut être par exemple une huile diathermique de type « Aerotherm 320 » (de Rol Oil, Italie), dont les caractéristiques principales sont les suivantes : chaleur spécifique : 0,51 kcal/kg.°C à 75°C; poids spécifique: 0,81-0,83 kg/dm³ à 75 °C ; conductibilité thermique : 0,11 kcal/mh°C ; viscosité : 2,9° angles à 50 °C ; et température d'inflammabilité : 210°C.

Dans la réalisation selon l'invention illustrée sur la figure 2, la conduite de sortie 6 de la pompe hydraulique primaire 4 est directement reliée à la conduite d'aspiration 22 d'une seconde pompe hydraulique 24 associée à un second moteur électrique 23, et la conduite de sortie 25 de cette seconde pompe 24 est directement en communication avec le fluide caloporteur 2 dans l'enceinte isolée 1.

Dans une telle solution, les vannes 8, 9 de la première réalisation sont remplacées par une simple vanne 26 sur la conduite dérivée 7. En phase initiale, le moteur secondaire 23 s'enclenche le premier et il fait aspirer l'huile par la pompe 24 à travers la vanne 26. Après un intervalle de temps fixé, qui peut toujours être contrôlé au moyen de la variation de température de l'huile 2 par un thermostat, le moteur principal 3 peut être enclenché et c'est alors la pompe primaire 4 qui envoie l'huile à la pompe secondaire 24. On ferme hydrauliquement la vanne 26, ce qui provoque une augmentation de l'aspiration, ainsi qu'un entraînement mécanique du moteur secondaire 23 qui n'est plus électriquement alimenté. Il peut alors travailler en générateur électrique et produire du courant utilisable à l'extérieur de l'enceinte 1 par l'entremise d'une prise 27.

Cette réalisation exige un dimensionnement réciproque particulier des pompes 4, 24 et des moteurs 3, 23 pour que le débit de la pompe secondaire 24 soit inférieur au débit de la pompe primaire 4 afin de réaliser ainsi l'étranglement du flux de refoulement d'huile et sa cavitation comme la vanne 8 de l'appareillage décrit précédemment. Le moteur primaire 3 doit donc présenter des caractéristiques surdimensionnées par rapport à celles du moteur secondaire 23 pour éviter à ce dernier un excès de masses initiales quant il se met à l'entraîner.

D'une manière générale, l'appareillage selon l'invention peut être muni de manière appropriée de moyens de mesures de la température, associés à des thermostats, du circuit extérieur (à l'aller et au retour) et du fluide caloporteur dans l'enceinte isolée, de manière à commander selon des indications données préalablement le fonctionnement des différents éléments de l'appareillage (moteurs électriques, pompes hydrauliques, vannes de réduction, etc.).

Par rapport aux dispositifs actuellement utilisés, l'appareillage selon l'invention permet avec un encombrement réduit d'obtenir un meileur bilan énergétique, grâce à la récupération d'une quantité optimale de l'énergie produite sous forme de chaleur, soit directement à partir de l'énergie électrique, soit indirectement par conversion intermédiaire en énergie mécanique ; dans ce dernier cas, il a été plus particulièrement constaté que la lamination du fluide refoulé dans l'enceinte par l'étranglement de la vanne permettait de récupérer une quantité de chaleur, obtenue par frottement et par libération d'énergie interne, qui augmente le rendement global dans des proportions inattendument élevées.

## Revendications

1. Appareillage pour la conversion d'énergie électrique en énergie thermique, caractérisé par le fait qu'il comporte une enceinte isolée (1) remplie d'un fluide caloporteur diathermique (2) dans lequel sont immergés un premier moteur électrique (3) et une première pompe hydraulique (4) actionnée par ledit moteur et dont les conduites d'aspiration et de refoulement sont également immergées dans le fluide caloporteur, la conduite de refoulement de ladite pompe étant munie de moyens de réduction du flux de refoulement, et par le fait que ces moyens de réduction du flux de refoulement sont constitués par une seconde pompe hydraulique (24) dont la conduite d'aspiration (22) est reliée à ladite conduite de refoulement (6) de la première pompe (4), la seconde pompe (24) étant associée à un second moteur électrique (23), et cette seconde pompe et ce second moteur étant immergés dans le fluide caloporteur et ayant des caractéristiques sous- dimensionnées par rapport à celles de la première pompe respectivement du premier moteur.

2. Appareillage selon la revendication 1, caractérisé par le fait que la seconde pompe hydraulique (24) est munie d'une conduite d'aspiration séparée (7) munie d'une vanne (26) également immergées dans le fluide caloporteur et permettant la mise en action séparée initiale de cette seconde pompe par le second moteur.

3. Appareillage selon la revendication 1, caractérisé par le fait que le second moteur électrique (23) est entraîné par le flux de refoulement de la seconde pompe (24), de telle sorte qu'il fonctionne pour reconvertir une partie de l'énergie mécanique en énergie électrique réutilisable.

4. Appareil selon l'une des revendications 1 à 3, caractérisé par le fait que le moteur électrique (3.23) actionnant la pompe hydraulique (4, 24) est équipé d'un condensateur de compensation.

5. Appareillage selon l'une des revendications 1 à 4 pour le chauffage de locaux, caractérisé par le fait qu'il comporte une pompe de circulation dont la conduite d'aspiration est immergée dans le fluide caloporteur de l'enceinte et la conduite de refoulement raccordée à la tubulure d'aller d'un circuit extérieur, celui-ci se terminant par une tubulure de retour dont l'extrémité est immergée dans le fluide caloporteur de l'enceinte, et par le fait que la pompe de circulation et son moteur électrique d'entraînement sont également immergés dans le fluide caloporteur de l'enceinte.

6. Appareil selon l'une des revendications 1 à 4 pour le chauffage de locaux ou la production d'eau chaude sanitaire, caractérisé par le fait qu'elle comporte, immergé dans le fluide caloporteur de l'enceinte, un échangeur de chaleur relié à un circuit externe de chauffage, respectivement de distribution d'eau, et par le fait que la pompe de circulation associée à ce circuit, ainsi que son moteur électrique d'entraînement sont immergés dans le fluide caloporteur de l'enceinte.

## Claims

1. Apparatus used to convert electric power into thermic power, characterized by the fact it includes an isolated dewar (1) filled up with a diathermic heat-conveying fluid (2) in which a first electric engine (3) is immersed as well as a first hydraulic pump (4) which works with the aforesaid engine and the inflow and outflow pipes of which are also immersed in the heat-conveying fluid, the outflow pipe of the aforesaid pump being equipped with means of reducing the outflow, and by the fact that these means of reducing the outflow consist of a second hydraulic pump (24) the inflow pipe (22) of which is connected to the aforesaid outflow pipe (6) of the first pump (4), the second pump (24) being associated with a second electric engine (23), and this second pump and this second engine being immersed in the heat-conveying fluid and characterized by smaller dimensions as compared to the first pump and the first engine respectively.

2. Apparatus according to claim 1, characterized by the fact that the second hydraulic pump (24) is provided with a separate inflow pipe (7) equipped with a valve (26) also immersed in the heat-conveying fluid and allowing a separate initial start of this second pump by the second engine.

3. Apparatus according to claim 1, characterized by the fact that the second electric engine (23) is driven by the outflow of the second pump (24), in such a way that it works in order to transform part of the mechanical power into usable electric power.

4. Apparatus according to one of the claims 1 to 3, characterized by the fact that the electric engine (3, 23) which works the hydraulic pump (4, 24) is equipped with a compensating condenser.

5. Apparatus according to one of the claims 1 to 4 for indoors heating, characterized by the fact that it includes a circulation pump the inflow pipe of which is immersed in the heat-conveying fluid of the dewar and the outflow pipe of which is connected to a pipe going out to an external circuits, this latter ending with a pipe returning back and the end of which is immersed in the heat-conveying fluid of the dewar, and by the fact that the circulating pump and its driving electric engine are also immersed in the heat-conveying fluid of the dewar.

6. Apparatus according to one of the claims 1 to 4 for indoors heating or production of hot sanitary water, characterized by the fact that it includes, immersed in the heat-conveying fluid of the dewar, a heat exchanger connected to an external heating circuit, respectively to a water- supply circuit, and by the fact that the circulating pump associated with this circuit, as well as its driving electric engine are immersed in the heat-conveying fluid of the dewar.

## Patentansprüche

1. Gerät zum Umsetzen von elektrischer Energie in thermische Energie, dadurch gekennzeichnet, dass sie ein isoliertes Gefäss (1) besitzt, gefüllt mit einer wärmeleitenden, diathermischen Flüssigkeit (2), in welcher ein erster elektrischer Motor (3) und eine erste Wasserpumpe (4) eingetaucht sind, welche letztere durch den obengenannten Motor in Bewegung gesetzt wird und dessen Aspirations- und Rückstauungsleitungen ebenfalls in die wärmeleitende Flüssigkeit eingetaucht sind, wobei die Rückstauungsleitung der angeführten Pumpe mit Drosselungsmitteln für den Rückstauungsstrom versehen ist, und dass diese Drosselungsmittel für den Rückstauungsstrom in einer zweiten Wasserpumpe (24) bestehen, dessen Aspirationsleitung (22) mit der Rückstauungsleitung (6) der ersten Pumpe (4) verbunden ist, wobei die zweite Pumpe (24) mit einem zweiten elektrischem Motor (23) gekoppelt ist und diese zweite Pumpe und dieser zweite-Motor in die wärmeleitende Flüssigkeit eingetaucht sind und unterdimensionierten Charakteristiken besitzen im Vergleich mit der ersten Pumpe bzw. dem ersten Motor.

2. Gerät gemäss Anspruch 1, dadurch gekennzeichnet, dass die zweite Wasserpumpe (24) mit einer getrennten Aspirationsleitung (7) versehen ist, welche ihrerseits mit einem Hahn (26) versehen ist, der ebenfalls in die wärmeleitende Flüssigkeit eingetaucht ist und der eine gesonderte initiale Inbetriebsetzung dieser zweiten Pumpe durch den zweiten Motor gestattet.

3. Gerät gemäss Anspruch 1, dadurch gekennzeichnet, dass der zweite elektrische Motor (23) durch den Rückfluss der zweiten Pumpe (24) in Betrieb gesetzt wird, so dass er dazu dient, einen Teil der mechanischen Energie in wieder verwendbare elektrische Energie umzuwandeln.

4. Gerät gemäss einer der Ansprüchen 1 bis 3, dadurch gekennzeichnet, dass der elektrische Motor (3, 23), welcher die Wasserpumpe (4, 24) in Bewegung setzt, mit einem Ausgleichskondensator versehen ist.

5. Gerät gemäss einer der Ansprüchen 1 bis 4 zur Raumheizung, dadurch gekennzeichnet, dass er eine Umlaufpumpe besitzt, dessen Aspirationsleitung in die wärmeleitende Flüssigkeit des Gefässes versenkt ist und dessen Rückflussleitung an eine Zuführungsröhe zu einem externen Kreislauf angeschlossen ist, wobei dieser letztere mit einem Rückführungsrohr endet, dessen Extremität in die Wärmeleitende Flüssigkeit des Gefässes eingetaucht ist und anderseits durch die Tatsache, dass die Umlaufpumpe und ihr zugehöriger elektrischer Motor ebenfalls in die wärmeleitende Flüssigkeit des Gefässes versenkt sind.

6. Gerät gemäss einer der Ansprüchen 1 bis 4 zur Raumheizung oder sanitären Warmwassererzeugung, dadurch gekennzeichnet, dass er einen, in die wärmleitende Flüssigkeit des Gefässes versenkten Wärmeaustauscher besitzt, welcher mit einem äusseren Heizungskreislauf bzw. Wasserverteilungskreislauf verbunden ist und anderseits durch die Tatsache, dass die diesem Kreislauf zugehörige Umlaufpumpe sowie ihr zugehöriger elektrischer Motor in die wärmeleitende Flüssigkeit des Gefässes eingetaucht sind.
